# FASCICULE DE BREVET EUROPEEN

(11) **EP 1 227 237 B1**
(45) Date de publication et mention de la délivrance du brevet: **07.11.2007**
(21) Numéro de dépôt: 02290066.6
(22) Date de dépôt: 11.01.2002
(51) Int. Cl.: F02F 1/38

(54) **Culasse de moteur thermique comportant un canal d'acheminement moule**
Zylinderkopf für eine Brennkraftmaschine mit einem Ventilierungskanal
Cylinder head for an internal combustion engine with cast breather channel

(30) Priorité: 25.01.2001 FR 0100984
(43) Date de publication de la demande: 31.07.2002
(73) Titulaire: RENAULT S.A.S., 92100 Boulogne Billancourt (FR)
(72) Inventeur: Rizzo, Stéphane, 78420 Carrières / Seine (FR)

(56) Documents cités:
- EP-A- 0 454 512
- DE-C- 19 703 770
- FR-A- 2 774 129
- US-A- 4 243 270
- US-A- 5 850 823
- US-A- 6 158 408

## Description

L'invention concerne une culasse de moteur thermique, notamment pour un véhicule automobile.

L'invention concerne plus particulièrement une culasse de moteur thermique, notamment pour un véhicule automobile, du type qui comporte une face inférieure destinée à coïncider avec une face supérieure d'un bloc-cylindres du moteur et une partie supérieure qui est destinée à être coiffée par un couvre-culasse, du type dans lequel la partie supérieure comporte un évidement supérieur qui est destiné à recevoir des éléments d'actionnement de soupapes du moteur et qui débouche dans une face supérieure de la partie supérieure, du type dans lequel la partie supérieure comporte au moins une surface de réception d'un élément de décantation des gaz contenus sous le couvre-culasse, et du type qui comporte au moins un canal interne d'acheminement des gaz provenant d'un carter d'huile du moteur dont une première extrémité débouche dans la face inférieure de la culasse et dont la deuxième extrémité débouche dans la partie supérieure pour alimenter l'élément de décantation.

On connaît de nombreux exemples de culasses de ce type.

Lors du fonctionnement du moteur thermique, le carter d'huile du moteur est légèrement sous pression du fait du mouvement des pistons dans les cylindres. Afin de maintenir cette pression, indésirable, à un niveau réduit, le carter d'huile est mis en communication avec le circuit d'admission d'air.

A cet effet, un canal d'acheminement des gaz, qui débouche dans le carter d'huile au dessus du niveau d'huile, relie ledit carter à la partie supérieure de la culasse, agencée sous le couvre-culasse, dans laquelle sont agencés les éléments d'actionnement des soupapes du moteur. Cette partie supérieure de la culasse est elle même reliée à la tubulure d'admission.

Une telle culasse est par exemple décrite dans le document US-A-4.343.270.

Toutefois, pour éviter de trop importantes pertes d'huile par la tubulure d'admission, on a proposé de manière connue des culasses comportant des moyens de décantation de l'huile en suspension dans le couvre-culasses.

L'air chargé de vapeurs d'huile peut ainsi être décanté, notamment par l'intermédiaire d'un élément de décantation contenant des chicanes, dans la partie supérieure de la culasse avant d'être évacué dans la tubulure d'admission.

Cette configuration permet la condensation de l'huile sur les parois ses chicanes de l'élément de décantation, avant que celle-ci ne retourne dans le circuit de lubrification du véhicule.

Selon une première conception connue, le canal d'acheminement des gaz, aussi connu sous le nom de canal de "blow-by" est un canal interne, réalisé par moulage, qui traverse le matériau de la culasse et qui débouche directement dans l'évidement supérieur qui est destiné à recevoir des éléments d'actionnement de soupapes du moteur. En particulier, lors du moulage de la culasse, ce canal est réalisé en adjoignant au noyau de l'évidement une excroissance ou "corne" qui s'étend jusqu'à la face inférieure de la culasse.

Cette configuration, si elle est d'un coût avantageux, est en revanche nuisible à l'efficacité de la décantation de l'huile, puisque le canal est en communication directe avec l'évidement et que les éléments d'actionnement des soupapes provoquent de nombreuses projections d'huile qui perturbent l'écoulement de l'air en provenance dudit canal.

Selon une seconde conception connue, pour remédier à cet inconvénient, on a proposé de réaliser un canal interne, réalisé par perçage, qui traverse le matériau de la culasse et qui débouche au dessus de l'évidement supérieur qui est destiné à recevoir des éléments d'actionnement de soupapes du moteur, directement au niveau de l'élément de décantation.

Cette configuration, si elle améliore l'efficacité de la décantation de l'huile, se révèle coûteuse, le perçage du canal devant être effectué sur une grande profondeur et nécessitant les respect de cotes d'usinage précises.

Pour remédier à ces inconvénients, l'invention propose un ensemble de culasse de moteur et un couvre culasse selon la revendication 1.

Selon d'autres caractéristiques :
- le canal interne est agencé sensiblement à proximité d'un bord latéral de la culasse pour former un caisson de rigidification de celle-ci ;
- une partie supérieure du canal est accolée à l'évidement supérieur ;
- le canal chemine dans le matériau de la culasse au moins entre un conduit de circulation d'eau et un conduit de circulation de gaz d'admission ou bien d'échappement ;
- la section du canal n'est pas constante de manière que les épaisseurs des parois qui séparent respectivement le canal de l'évidement, le canal du conduit de circulation d'eau, et le canal du conduit de circulation des gaz, soient sensiblement constantes ;
- élément porteur d'au moins un arbre à cames est intégré à l'élément de décantation.

D'autres avantages de l'invention apparaîtront à la lecture de la description détaillée qui suit pour la compréhension de laquelle on se reportera aux dessins annexés dans lesquels :
- la figure 1 est une vue en coupé d'une culasse nue selon l'invention,
- la figure 2 est une vue partielle de dessus d'une culasse nue selon l'invention,
- la figure 3 est une vue en coupe d'une culasse selon l'invention équipée de l'élément de décantation porteur d'arbre à cames,
- la figure 4 est une vue en perspective de l'élément de décantation porteur d'arbre à cames, et
- la figure 5 est une vue en coupe du moule utilisé au cours de l'étape de moulage d'une culasse selon l'invention.

Dans la description qui va suivre, des chiffres de référence identiques désignent des pièces identiques ou ayant des fonctions similaires.

On a représenté à la figure 1 une culasse 10 "nue", c'est-à-dire dépourvue de ses accessoires, qui est destinée à équiper un moteur thermique, notamment de véhicule automobile.

De manière connue, la culasse 10 comporte une face inférieure 12 qui est destinée à coïncider avec une face supérieure d'un bloc-cylindres (non représenté) du moteur et une partie supérieure 14 qui est destinée à être coiffée par un couvre-culasse.

Plus particulièrement, la partie supérieure 14 de la culasse est destinée à être coiffée par un couvre-culasse 16 qui est représenté à la figure 3.

Comme l'illustrent les figures 1 et 2, la partie supérieure 14 de la culasse 10 comporte un évidement supérieur 18 qui est destiné à recevoir des éléments (non représentés) d'actionnement de soupapes du moteur et qui débouche dans une face supérieure 20 de la partie supérieure 14.

Comme l'illustre plus particulièrement la figure 3, la partie supérieure 14 comporte de manière connue au moins une surface 22 de réception d'un élément 24 de décantation des gaz contenus sous le couvre-culasse 16.

L'élément 24 est destiné à être interposé entre la culasse 10 et le couvre-culasse 16. Une face inférieure 26 de l'élément 24 est destinée à être fixé sur la face supérieure 20 de la culasse 10, qui est avantageusement confondue avec la surface 22 de réception, et une face supérieure 28 de l'élément 24 comporte des points d'ancrage pour une face inférieure 30 du couvre-culasse 16.

Comme l'illustre la figure 1, la culasse 10 comporte de manière connue au moins un canal interne 32 d'acheminement des gaz provenant d'un carter d'huile (non représenté) du moteur, dont une première extrémité 34 débouche dans la face inférieure 12 de la culasse 10, et dont la deuxième extrémité 36 débouche dans la partie supérieure 14 pour alimenter l'élément 24 de décantation.

Conventionnellement, un tel canal interne 32 est réalisé par perçage. Cette conception se révèle coûteuse en termes de fabrication, le perçage du canal 32 devant être effectué sur une grande profondeur et nécessitant le respect de cotes d'usinage précises.

Pour remédier à cet inconvénient, le canal interne 32 est réalisé par moulage dans le matériau de la culasse 10 de manière que sa deuxième extrémité 36 débouche dans la surface de réception 22 en regard d'un orifice 38 d'alimentation de l'élément 24 de décantation.

Par ailleurs, le canal interne 32 est avantageusement agencé sensiblement à proximité d'un bord latéral 40 de la culasse 10 pour former un caisson de rigidification de celle-ci. En effet, les parois intérieures du canal interne 32 permettent d'homogénéiser les contraintes internes qui s'exercent dans le matériau de la culasse 10, de sorte que le caisson de rigidification que forme le canal interne 32 permet de concevoir une culasse 10 qui ne nécessite pas d'ajout de matière à des fins de renforcement. L'intégration du canal interne 32 dans le matériau de la culasse permet par conséquent d'optimiser la quantité de matériau mis en oeuvre pour la fabrication de la culasse 10, et donc de proposer une culasse 10 légère et d'une grande rigidité.

Dans un même but d'homogénéisation des contraintes qui s'exercent dans le matériau de la culasse 10, le canal 32 est agencé selon une disposition particulière dans le matériau de la culasse 10.

D'une part, une partie supérieure 42 du canal 32 est accolée à l'évidement supérieur 18, et d'autre part, le canal 32 chemine dans le matériau de la culasse 10 au moins entre un conduit 44 de circulation d'eau et un conduit 46 de circulation de gaz d'admission.

Cette configuration n'est pas limitative de l'invention, et, en variante (non représentée) le canal 32 pourrait cheminer dans le matériau de la culasse 10 au moins entre un conduit 44 de circulation d'eau et un conduit 47 de circulation de gaz d'échappement.

Cet agencement particulier permet de proposer un canal 32 dont la section n'est pas constante de manière que les épaisseurs des parois 48, 50, et 52 qui séparent respectivement le canal de l'évidement, le canal du conduit de circulation d'eau, et le canal du conduit de circulation des gaz, soient sensiblement constantes.

Cette configuration est particulièrement avantageuse puisqu'elle permet, lors du moulage de la culasse 10 de favoriser un refroidissement et un rétreint uniforme desdites parois 48, 50, et 52 de la culasse 10, gages d'absence de défauts de la culasse 10 et d'une rigidité élevée de celle-ci au voisinage du canal interne 32.

Dans le mode de réalisation préféré de l'invention, la culasse 10 comporte au moins autant de canaux internes 32 que le moteur associé comporte de chambres de combustion (non représentées). Cette configuration, représentée à la figure 2 sur laquelle on peut voir les deuxièmes extrémités 36 des canaux internes 32 qui débouchant dans la surface de réception 22, permet de disposer d'une culasse 10 comportant plusieurs caissons de rigidification, et donc de disposer d'une culasse 10 d'un rigidité uniformément élevée.

Par ailleurs, dans le mode de réalisation préféré de l'invention, les surfaces 22 de réception de l'élément 24 de décantation forment surfaces de fixation pour un élément porteur d'au moins un arbre à cames du moteur. En particulier, l'élément porteur d'au moins un arbre à cames est intégré à l'élément 24 de décantation.

L'élément 24 de décantation, qui est représenté plus particulièrement aux figures 3 et 4, présente la forme d'une poutre sensiblement parallélépipédique dont la face inférieure 30 porte à intervalles réguliers des chapeaux 54 destinés chacun à former un demi-palier pour l'arbre à came du moteur. L'élément 24 est traversé à intervalles réguliers par des conduits 56 qui sont destinés à s'adapter en regard des canaux 32 de la culasse pour assurer la circulation des gaz issus du carter d'huile vers une face supérieure 58 de l'élément 24. La face supérieure 58 porte des chicanes 60 sensiblement verticales, complémentaires de chicanes 62 du couvre culasses 16, de manière à délimiter entre l'élément 24 et le couvre-culasses des chambres 64 qui communiquent les unes avec les autres et permettent la condensation de l'huile contenue dans les gaz provenant du carter avant de la rediriger vers l'évidement 18 par l'intermédiaire d'au moins un orifice 65.

De la sorte, l'élément 24 de décantation assure les fonctions de guidage en rotation de l'arbre à cames et de décantation des gaz provenant du carter d'huile du moteur. L'avantage d'un tel élément 24 est, du fait qu'il comporte tous les chapeaux des paliers de l'arbre à came agencés suivant un alignement dont le défaut est très réduit, qu'il fournit un guidage précis de l'arbre à cames.

L'invention propose aussi un procédé de moulage pour une culasse 10 telle que décrite précédemment.

Suivant ce procédé, comme l'illustre la figure 5, au cours d'une première étape de constitution d'un moule 66 de la culasse, on ajuste de manière connue les uns aux autres un coffrage inférieur 68, une paire de coffrages latéraux inférieurs 70, une paire de coffrages latéraux supérieurs 72, et un coffrage supérieur 74 qui sont destinés à délimiter les parois extérieures de la culasse 12 après la coulée. Entre ces coffrages 68, 70, 72, et 74, qui sont réalisés de manière connue en sable aggloméré par l'intermédiaire d'un liant polymère, on agence au moins un noyau d'admission 76 qui est destiné à former après coulée le conduit d'admission 46 de la culasse, un noyau d'échappement 78 qui est destiné à former après coulée un conduit d'échappement 47 de la culasse, et un noyau d'eau 82 qui est destiné à former après coulée le conduit 44 de circulation d'eau. Ces noyaux 76, 78, 80 sont de manière connue réalisés en sable aggloméré par l'intermédiaire d'un liant polymère et ils sont destinés à être décochés après le décoffrage de la culasse.

Conformément à l'invention, on agence de surcroît au moins au moins un noyau 82 de canal interne entre le coffrage inférieur 68 et le coffrage supérieur 74. Le noyau 82 est lui aussi réalisé en sable aggloméré par l'intermédiaire d'un liant polymère.

Une extrémité inférieure 84 du noyau 82 de canal interne est reçue dans un évidement complémentaire 86 du coffrage 76 latéral inférieur et une extrémité supérieure 88 du noyau 82 de canal interne est reçue dans un évidement complémentaire 90 du coffrage 74 supérieur.

Cette configuration permet, lors de la coulée, de délimiter simultanément les parois du canal 32 et les orifices de ses extrémités inférieure 34 et supérieure 36 tout en garantissant un positionnement satisfaisant du canal 32 dans la culasse 10. De la sorte, lors d'une étape ultérieure de rectification d'un procédé d'usinage de culasse 10, une simple rectification de la face supérieure 20 de culasse pourra être réalisée sans qu'il soit nécessaire d'ébavurer les orifices des extrémités inférieure 34 et supérieure 36 du canal.

L'invention propose donc une culasse qui est d'un coût de moulage réduit et d'une grande rigidité.

## Revendications

1. Ensemble de culasse (10) de moteur thermique avec un élément de décantation et un couvre-culasse, notamment pour un véhicule automobile, la culasse étant du type qui comporte une face inférieure (12) destinée à coïncider avec une face supérieure d'un bloc-cylindres du moteur et une partie supérieure (14) qui est destinée à être coiffée par un couvre-culasse (16), du type dans lequel la partie supérieure (14) comporte un évidement supérieur (18) qui est destiné à recevoir des éléments d'actionnement de soupapes du moteur et qui débouche dans une face supérieure (20) de la partie supérieure (14), du type dans lequel la partie supérieure (14) comporte au moins une surface (22) de réception de l'élément (24) de décantation des gaz contenus sous le couvre-culasse (16), et du type qui comporte au moins un canal interne (32) d'acheminement des gaz provenant d'un carter d'huile du moteur dont une première extrémité (34) débouche dans la face inférieure de la culasse et dont la deuxième extrémité (36) débouche dans la partie supérieure (14) pour alimenter l'élément (24) de décantation, **caractérisé en ce que** la culasse comporte au moins autant de canaux internes (32) que le moteur associé comporte de chambres de combustion, chaque canal interne (32) étant réalisé par moulage dans le matériau de la culasse de manière que sa deuxième extrémité (36) débouche dans la surface (22) de réception en regard d'un orifice (38) d'alimentation de l'élément (24) de décantation, et **en ce que** les surfaces (22) de réception de l'élément (24) de décantation forment surfaces de fixation pour un élément porteur d'au moins un arbre à cames du moteur

2. Ensemble de culasse (10) selon la revendication précédente, **caractérisée en ce que** chaque canal interne (32) est agencé sensiblement à proximité d'un bord latéral (40) de la culasse (10) pour former un caisson de rigidification de celle-ci.

3. Ensemble de culasse (10) selon l'une quelconque des revendications précédentes, **caractérisée en ce qu'**une partie supérieure (42) de chaque canal (32) est accolée à l'évidement supérieur (18).

4. Ensemble de culasse (10) selon l'une quelconque des revendications précédentes, **caractérisée en ce que** chaque canal (32) chemine dans le matériau de la culasse (10) au moins entre un conduit de circulation d'eau (44) et un conduit (46) de circulation de gaz d'admission ou bien d'échappement.

5. Ensemble de culasse (10) selon les revendications 3 et 4 prises en combinaison, **caractérisée en ce que** la section de chaque canal (32) n'est pas constante de manière que les épaisseurs des parois (48, 50, 52) qui séparent respectivement chaque canal (32) de l'évidement (18), chaque canal (32) du conduit (44) de circulation d'eau, et chaque canal (32) du conduit (46) de circulation des gaz, soient sensiblement constantes.

6. Ensemble de culasse (10) selon l'une quelconque des revendications précédentes, **caractérisé en ce que** l'élément porteur d'au moins un arbre à cames est intégré à l'élément (24) de décantation.

## Claims

1. Cylinder head assembly (10) for a motor vehicle with a separation element and a cylinder head cover, particularly for a motor vehicle, the cylinder head being of the type comprising an underside (12) intended to coincide with a top face of a cylinder block of the engine, and an upper part (14) which is intended to be covered by a cylinder head cover (16), of the type in which the upper part (14) comprises an upper recess (18) which is intended to contain engine valve actuating elements and which opens into an upper face (20) of the upper part (14), of the type in which the upper part (14) comprises at least one surface (22) for accommodating the element (24) for separating out the gases contained under the cylinder head cover (16), and of the type comprising at least one internal channel (32) carrying gases from an engine sump a first end (34) of which opens into the underside of the cylinder head and the second end (36) of which opens into the upper part (14) to supply the separating element (24), **characterized in that** the cylinder head comprises as many internal channels (32) as the associated engine has combustion chambers, each internal channel (32) being cast into the material of the cylinder head in such a way that its second end (36) opens into the accommodating surface (22) facing a supply orifice (38) for the separating element (24), and **in that** the accommodating surfaces (22) of the separation element (24) form attachment surfaces for attaching an element that carries at least one cam shaft of the engine.

2. Cylinder head assembly (10) according to the preceding claim, **characterized in that** each internal channel (32) is positioned substantially in close proximity to a lateral edge (40) of the cylinder head (10) in order to form a box section that improves the rigidity of this cylinder head.

3. Cylinder head assembly (10) according to either one of the preceding claims, **characterized in that** an upper part (42) of each channel (32) flanks the upper recess (18).

4. Cylinder head assembly (10) according to any one of the preceding claims, **characterized in that** each channel (32) runs through the material of the cylinder head (10) at least between a water circulating duct (44) and an inlet gas circulation or exhaust duct (46).

5. Cylinder head assembly (10) according to Claims 3 and 4 taken in combination, **characterized in that** the cross section of each channel (32) is not constant so that the thicknesses of the walls (48, 50, 52) which, respectively, separate each channel (32) from the recess (18), each channel (32) from the water circulation duct (44), and each channel (32) from the gas circulation duct (46) are substantially constant.

6. Cylinder head assembly (10) according to any one of the preceding claims, **characterized in that** the element bearing at least one cam shaft is incorporated into the separation element (24).

## Patentansprüche

1. Zylinderkopfeinheit (10) eines Verbrennungsmotors mit einem Dekantierelement und einem zylinderkopfdeckel, insbesondere für ein Kraftfahrzeug, wobei der Zylinderkopf von dem Typ ist, der eine Unterseite (12), die dazu bestimmt ist, sich mit einer Oberseite eines Zylinderblocks des Motors zu decken, und einen oberen Bereich (14) aufweist, der dazu bestimmt ist, von einem Zylinderkopfdeckel (16) bedeckt zu werden, von dem Typ, bei dem der obere Bereich (14) eine obere Aussparung (18) aufweist, die dazu bestimmt ist, Betätigungselemente von Ventilen des Motors aufzunehmen und die in einer Oberseite (20) des oberen Bereichs (14) mündet, von dem Typ, bei dem der obere Bereich (14) mindestens eine Aufnahmefläche (22) für das Dekantierelement (24) der unter dem Zylinderkopfdeckel (16) enthaltenen Gase aufweist, und von dem Typ, der mindestens einen inneren Kanal (32) für die Beförderung der von einer Ölwanne des Motors kommenden Gase aufweist, dessen erstes Ende (34) in der Unterseite des Zylinderkopfs mündet und dessen zweites Ende (36) in den oberen Bereich (14) mündet, um das Dekantierelement (24) zu speisen, **dadurch gekennzeichnet, dass** der Zylinderkopf mindestens ebenso viele innere Kanäle (32) aufweist, wie der zugeordnete Motor Verbrennungsräume besitzt, wobei jeder innere Kanal (32) durch Formen im Werkstoff des Zylinderkopfs derart hergestellt wird, dass sein zweites Ende (36) in der Aufnahmefläche (22) gegenüber einer Speiseöffnung (38) des Dekantierelements (24) mündet, und dass die Aufnahmeflächen (22) des Dekantierelements (24) Befestigungsflächen für ein Trägerelement mindestens einer Nockenwelle des Motors bilden.

2. Zylinderkopfeinheit (10) nach dem vorhergehenden Anspruch, **dadurch gekennzeichnet, dass** jeder innere Kanal (32) im Wesentlichen in der Nähe eines Seitenrands (40) des Zylinderkopfs (10) angeordnet ist, um einen Versteifungskasten für diesen zu bilden.

3. zylinderkopfeinheit (10) nach einem der vorhergehenden Ansprüche, **dadurch gekennzeichnet, dass** ein oberer Bereich (42) jedes Kanals (32) an die obere Aussparung (18) anschließt.

4. Zylinderkopfeinheit (10) nach einem der vorhergehenden Ansprüche, **dadurch gekennzeichnet, dass** jeder Kanal (32) in dem Werkstoff des Zylinderkopfs (10) zumindest zwischen einer Wasserzirkulationsleitung (44) und einer Zufuhrgas- oder auch Abgas-Zirkulationsleitung (46) verläuft.

5. Zylinderkopfeinheit (10) nach den Ansprüchen 3 und 4 in Kombination, **dadurch gekennzeichnet, dass** der Querschnitt jedes Kanals (32) nicht konstant ist, damit die Stärken der Wände (48, 50, 52), die jeden Kanal (32) von der Aussparung (18), bzw. jeden Kanal (32) von der Wasserzirkulationsleitung (44), bzw. jeden Kanal (32) von der Gaszirkulationsleitung (46) trennen, im Wesentlichen konstant sind.

6. Zylinderkopfeinheit (10) nach einem der vorhergehenden Ansprüche, **dadurch gekennzeichnet, dass** das Trägerelement mindestens einer Nockenwelle in das Dekantierelement (24) integriert ist.
